# EUROPÄISCHE PATENTSCHRIFT

(11) **EP 0 898 121 B1**
(45) Veröffentlichungstag und Bekanntmachung des Hinweises auf die Patenterteilung: **25.02.2004**
(21) Anmeldenummer: 98112681.6
(22) Anmeldetag: 09.07.1998
(51) Int. Cl.: F24D 3/10, E03C 1/02

(54) **Anschlusselement für Heizkörper**
Connecting element for a radiator
Elément de connection pour un radiateur

(30) Priorität: 16.08.1997 DE 19735656
(43) Veröffentlichungstag der Anmeldung: 24.02.1999
(73) Patentinhaber: Penzkofer, Ludwig, 94339 Leiblfing (DE)
(72) Erfinder: Penzkofer, Ludwig, 94339 Leiblfing (DE)
(74) Vertreter: Graf, Helmut, Dipl.-Ing.

(56) Entgegenhaltungen:
- DE-A- 4 017 689
- DE-U- 9 412 853

## Beschreibung

Die Erfindung bezieht sich auf ein Bauteil gemäß Oberbegriff Patentanspruch 1.

Bekannt ist eine Anschlußvorrichtung bzw. ein Bauteil zur Führung von Leitungen im Bereich des Anschlusses von Heizkörpern (DE-U-94 12 853). Das bekannte Bauteil besteht im wesentlichen aus einem aus Kunststoff gefertigten, gekrümmten Rohrstück und aus einem ebenfalls aus Kunststoff gefertigten offenen und mit einem Deckel verschließbaren Gehäuse. An einer Umfangswand des Gehäuses schließt das Rohrstück an. Das bekannte Bauteil wird mit seinem Rohrstück und mit dem Gehäuse in einer Gebäudewand im Bereich des Heizkörperanschlusses unter Putz montiert, und zwar derart, daß das dem Gehäuse entfernt liegende offene Ende des Rohrstückes sich unterhalb des Niveaus des Gebäude- oder Raumbodens befindet und das Gehäuse mit seiner offenen Seite fluchtend mit der Ebene der Gebäudewand dort, wo der Heizkörperanschluß vorgesehen werden soll. Durch das Rohrstück und durch den Innenraum des Gehäuses werden beide Anschlußrohre für den Heizkörpervorlauf und - rücklauf verlegt. Nach dem Verlegen dieser Rohre und nach der Stellung des Heizkörperanschlusses wird das Gehäuse durch den Deckel verschlossen.

Allein der Einbau dieses bekannten Bauteils in eine Gebäudewand ist aufwendig.

Bekannt ist weiterhin ein Bauteil zur Führung von Leitungen im Bereich des Anschlusses von Heizkörpern (DE-U-295 05 443), bei dem in einem quaderförmigen Block ein Kanal gebildet ist, der an einer Vorderseite des Blockes sowohl eine obere als auch eine untere Öffnung aufweist und durch den zumindest ein Rohrstück zum Anschließen eines Heizkörpers hindurchgeführt ist.

Bekannt ist weiterhin ein Modulbaustein zur Verlegung von Leitungen in Gebäudewänden (DE 40 17 889 A1), im wesentlichen bestehend aus einem Gehäuse, in dem Eingangs- und Ausgangskupplungen zum Anschließen von Leitungen vorgesehen sind.

Aufgabe der Erfindung ist es, ein Bauteil zur Führung von Rohrleitungen im Bereich des Anschlusses eines an einer Gebäudewand vorzusehenen Heizungs- oder Sanitärelementes aufzuzeigen, welches bei vereinfachtem Einbau in die Gebäudewand auch ein vereinfachtes nachträgliches Verlegen der Rohrleitung durch dieses Bauteil ermöglicht.

Zur Lösung dieser Aufgabe ist ein Bauteil entsprechend dem Patentanspruch 1 ausgebildet.

Unter "Sanitärelement" ist im Sinne der vorliegenden Erfindung insbesondere ein Element für den Wasserversorgungs- und Sanitärbereich zu verstehen, beispielsweise Hähne- und Absperrventile für die Brauchwasserversorgung (Kalt- und Warmwasserversorgung), Mischbatterien, Boiler usw..

Unter "Heizungselement" sind im Sinne der Erfindung insbesondere Heizkörper, aber auch andere Funktionselemente einer Heizungsanlage zu verstehen, beispielsweise Rohrverteiler usw.

Das erfindungsgemäße Anschlußelement eignet sich insbesondere zum Anschließen von Heizkörpern.

Bei einer Ausführungsform der Erfindung ist das gekrümmte Rohrstück im block- oder quaderförmigen Bauteilkörper von einem gewellten Hilfsrohr, beispielsweise aus Kunststoff umgeben, welches in das Material des Bauteilkörpers eingebunden ist. Der Innenquerschnitt des Hilfsrohres ist größer als der Außenquerschnitt des gekrümmten Rohrstückes, so daß letzteres wiederum zum Ausgleich von Toleranzen beim Anschließen des an der Gebäudewand vorgesehenen bzw. zu montierenden Heizungsoder Sanitärelementes, insbesondere Heizkörpers frei beweglich ist.

Weiterbildungen der Erfindung sind Gegenstand der Unteransprüche. Die Erfindung wird im Folgenden anhand der Figuren 1 und 2 an Ausführungsbeispielen erläutert, und zwar jeweils am Beispiel eines Anschlußelementes für Heizkörper. Die Figuren zeigen jeweils in vereinfachter Darstellung jeweils einen Teilschnitt durch ein Gebäude.

In der Figur 1, die keine Ausführungsform der Erfindung zeigt, ist 1 eine Geschoßdecke eines Gebäudes, beispielsweise eines Wohn- und/oder Bürohauses und 2 die Außenwand. Über einen Vor- und Rücklauf ist ein Heizkörper 3 in der üblichen Weise an die zentrale Warm-Wasser-Heizanlage angeschlossen. In der Figur 1 ist nur eine dieser beiden Leitungen 4 wiedergegeben, und zwar beispielsweise das Heizungsrohr für den Rücklauf. Die den Vorlauf und Rücklauf bildenden Heizungsrohre 4 sind beispielsweise Kunststoffrohre und in der üblichen Weise in der Isolierschicht 5 der Decke 1 verlegt, und zwar unterhalb des Estrichs 6 und damit auch unterhalb des Niveaus des Raumbodens.

Das Heranführen des jeweiligen Heizrohres 4 an den Heizkörper 3 erfolgt über einen block- oder quaderförmigen Bauteilkörper 7, der in die Außenwand 2 an der Innenseite im Bereich der unteren Ecke zwischen der Gebäudedecke 1 und der Außenwand 2 eingesetzt ist. Der Bauteilkörper 7 besitzt einen beidendig offenen, gekrümmten Kanal 8, dessen eine Öffnung 8' im unteren Teil des Blockes 7 und dessen andere Öffnung 8" im oberen Teil des Blockes derart vorgesehen sind, daß sich beide Öffnungen an einer gemeinsamen Seite des Blockes 7 befindet, die bei eingebautem Block 7 der Innenseite des Gebäudes zugewandt ist, und zwar derart, daß sich die untere Öffnung 8' niveaugleich mit dem in der Isolierschicht 6 verlegten Teil des Heizungsrohres 4 in der Nähe der Unterseite 9 des Blockes 7 befindet und die obere Öffnung 8' unmittelbar unterhalb des Niveaus der Unterseite des Heizkörpers 3 und unterhalb der Oberseite 10 des Blockes. Bei der dargestellten Ausführungsform ist der Kanal 8 so geformt, daß er im Bereich zwischen den beiden Öffnungen 8' und 8" in der die Achsen dieser beiden Öffnungen einschließenden Ebene senkrecht zu der Vorderseite des Bauteilkörpers 7 einen Querschnitt aufweist, der wesentlich größer ist als der Querschnitt der Öffnungen 8' und 8" und auch wesentlich größer ist als das durch den Bauteilkörper 7 bzw. den dortigen Kanal 8 hindurchgeführte, krükenartig gebogene starre Rohrstück 11. Über dieses ist der Heizkörper 3 an die in der Gebäudedecke verlegte Leitung 4 mittels eines Verbindungsstücks 12 angeschlossen ist. Durch den vorbeschriebenen Querschnitt des Kanales 8 ist einerseits das gekrümmte starre Rohrstück 11 leicht einführbar. Andererseits ist ein ausreichender Bewegungsspielraum gewährleistet, um beim Anschluß des Heizkörpers 3 bestehende Toleranzen auszugleichen. Das gekrümmte Rohrstück 11 kann auch aus dem Heizungsrohr 4 geformt sein, d.h. einstückig mit diesem Rohr 4 hergestellt sein, so daß die Verbindung 12 entfällt.

Der Bauteilkörper 7 besteht aus einem wärmeisolierenden Material, beispielsweise aus Hartschaum, Blähbeton oder aus geschäumten Glas und besitzt eine Größe, die den Abmessungen bzw. dem Rastermaß herkömmlicher Mauersteine oder einem Vielfachen hiervon entspricht.

Grundsätzlich ist es möglich, daß der Bauteilkörper 7 mehrere Kanäle 8 nebeneinander aufweist, und zwar jeweils einen Kanal für den Vorlauf und einen Kanal für den Rücklauf. In jedem Kanal ist dann ein gebogenes starres Rohrstück 11 vorgesehen. Diese bestehen aus Metall, beispielsweise Kupfer oder Edel-Stahl.

Die Figur 2 zeigt einen Bauteilkörper 7a, der sich vom Bauteilkörper 7 dadurch unterscheidet, daß das durch den Bauteilkörper 7a hindurchgeführte Rohrstück 11 von einem Rippen-Rohr 13 umgeben ist, und zwar derart, daß das Rohrstück 11 in diesem Rippenrohr 13 zum Ausgleich von Toleranzen beim Anschluß des Heizkörpers 3 beweglich ist.

Während bei dem Bauteilkörper 7 das Rohrstück 11 nachträglich, d.h. nach der Herstellung des Bauteilkörpers 7 z.B. auf der Baustelle eingeführt werden kann, ist der Bauteilkörper 7a mit dem Rohrstück 11 vormontiert, d.h. auf das Rohrstück 11 wird das Rippenrohr 13 aufgeschoben und dann beim Herstellen des Bauteilkörpers 7a in diesen eingeformt.

Bei Verwendung eines Verbundrohres für das Rohrstück 11, kann dieses Verbundrohr auch nachträglich auf der Baustelle in das Rippenrohr eingeschoben werden. Es ist dann auch möglich, das Rohrstück 11 und das Rohr 4 einstückig herzustellen, so daß die Verbindung 12 entfällt. "Verbundrohre" sind im Sinne der Erfindung u.a. flexible Rohre aus Metall und Kunststoff.

Der Vorteil der beschriebenen Heizkörperanschlüsse unter Verwendung eines oder mehrerer Anschlußblöcke 7 bzw. 7a besteht darin, daß die Heizungsrohre 4 in üblicher Weise in der Isolierschicht verlegt werden können, und daß es dann nicht erforderlich ist, den eigentlichen Anschluß an dem Heizkörper 3 dadurch zu realisieren, daß das betreffende Heizrohr freistehend oder freiliegend von unten her an den Heizkörper herangeführt wird. Der Vorteil der beschriebenen Heizkörperanschlüsse unter Verwendung der Anschlußblöcke 7 bzw. 7a besteht weiterhin auch darin, daß durch die Ausbildung des Kanales 8 beim Bauteilkörper 7 ein leichtes Einführen des starren, gekrümmten Rohrstückes 11 möglich ist und außerdem eine ausreichende Bewegungsfreiheit zum Überbrücken von Toleranzen besteht, und daß beim Bauteilkörper 7a ein umständliches Einführen des gekrümmten Rohrstückes 11 entfällt, trotzdem aber eine ausreichende Bewegungsfreiheit für das Rohrstück 11 beim Anschließen des Heizkörpers 3 gegeben ist. Da die Anschlußblöcke 7 bzw. 7a aus wärmeisolierendem Material bestehen, entsprechen sie auch den Wärmeschutz-Forderungen.

Die Erfindung wurde voranstehend an Ausführungsbeispielen beschrieben. Es versteht sich, daß Änderungen sowie Abwandlungen möglich sind. So können beispielsweise die Anschlußblöcke 7 und 7a auch für Warm-Wasser-Leitungen (Brauchwasser) verwendet werden.

### Bezugszeichenliste

- 1: Gebäudedecke
- 2: Außenwand
- 3: Heizkörper
- 4: Heizrohr
- 5: Isolierschicht
- 6: Estrich
- 7, 7a: Bauteilkörper
- 8: Kanal
- 8', 8": Öffnung
- 9: Unterseite
- 10: Oberseite
- 11: Rohrstück
- 12: Verbindungsstück
- 13: Rippenrohr
- 14: Schale
- 15: elastische Masse

## Patentansprüche

1. Bauteil zur Führung wenigstens eines Rohrs zum Anschließen eines an einer Gebäudewand (2) vorgesehenen Heizungs- oder Sanitärelementes (3), beispielsweise eines Heizkörpers, mit einem in die Gebäudewand (2) einfügbaren, quaderförmigen Bauteilkörper (7), der wenigstens eine Vorderseite, eine Oberseite (10) und eine Unterseite (9) bildet, mit einem in einem Hilfsrohr ausgebildeten Kanal (8), durch welchen ein U-förmig gebogenes, an das Heizungs- oder Sanitärelementes (3) anschließbares Rohrstück (11) derart hindurchgeführt ist, daß es an einer Vorderseite des Bauteils an einer oberen und an einer unteren Öffnung (8', 8") aus diesem vorsteht, wobei die obere Öffnung an der Vorderseite des quaderförmigen Bauteilkörpers (7) vorgesehen ist, wobei der Kanal (8) vollständig von dem im quaderförmigen Bauteilkörper (7) verlaufenden Hilfsrohr gebildet ist,
**dadurch gekennzeichnet,**
**daß** die oberere und untere Öffnung jeweils von einem offenen, über den Bauteilkörper (7) vorstehenden Ende des Hilfsrohrs gebildet sind, in welchem das Rohrstück (11) beweglich aufgenommen ist.

2. Bauteil nach Anspruch 1, **dadurch gekennzeichnet, daß** das Hilfsrohr ein Rippenrohr ist.

3. Bauteil nach Anspruch 1 oder 2, **dadurch gekennzeichnet, daß** das Rohrstück (11) als Metallrohr ausgebildet ist.

4. Bauteil nach Anspruch 1 oder 2, **dadurch gekennzeichnet, daß** das Rohrstück (11) ein solches aus Kunststoff ist.

5. Bauteil nach einem der vorhergehenden Ansprüche, **dadurch gekennzeichnet, daß** der Innendurchmesser des Rippenrohres (13) größer ist als der Außendurchmesser des Rohrstückes (11).

6. Bauteil nach einem der vorhergehenden Ansprüche, **dadurch gekennzeichnet, daß** der Bauteilkörper zumindest in einem Teilbereich aus einem wärmeisolierenden Material besteht.

7. Bauteil nach Anspruch 6, **dadurch gekennzeichnet, daß** der Bauteilkörper zumindest in einem Teilbereich aus Kunststoff-Hartschaum und/oder Blähbeton und/oder einem mineralischen, geschäumten Werkstoff besteht.

8. Bauteil nach Anspruch 7, **dadurch gekennzeichnet, daß** der Bauteilkörper zumindest in einem Teilbereich aus Schaumglas besteht.

## Claims

1. Structural element for guiding at least one pipe for connecting with a heating or sanitary element (3) provided on a wall (2) of a building, for example a radiator, comprising a square structural body (7) insertable into said wall (2), which body has a front side, an upper side (10) and a bottom side (9), a channel (8) formed with an auxiliary pipe, through which channel a U-shaped bent pipe section (11) connectable with the heating or sanitary element (3) is passed through in such a manner that it extends at a front side of the structural element across an upper and a lower opening (8', 8") therefrom, said upper opening being provided at the front side of the square structural body (7), and the channel (8) being entirely formed by said auxiliary pipe extending within the structural body (7),
**characterised in**
**that** the upper and the lower opening each are formed by an open end of the auxiliary pipe extending beyond the structural body (7), the pipe section (11) being movably retained within said auxiliary pipe.

2. Structural element according to claim 1, **characterised in that** the auxiliary pipe is a ribbed pipe.

3. Structural element according to claim 1 or 2, **characterised in that** the pipe section (11) is made from a metal pipe.

4. Structural element according to claim 1 or 2, **characterised in that** said pipe section (11) is made of plastic material.

5. Structural element according to any one of the preceeding claims, **characterised in that** the interior diameter or the ribbed pipe (13) is greater than the exterial diameter of the pipe section (11).

6. Structural element according to any one of the preceeding claims, **characterised in that** the structural body at least across a partial area is made of heat insulating material.

7. Structural element according to claim 6, **characterised in that** the structural body at least along a partial area is made of hard plastic foam and/or blown concrete and/or mineral, foamed material.

8. Structural element according to claim 7, **characterised in that** the structural body at least along a partial area is made of foamed glass.

## Revendications

1. Elément de guidage d'au moins un tuyau pour le raccordement d'un élément de chauffage ou sanitaire (3) prévu contre un mur de bâtiment (2), comme un corps de chauffe par exemple, avec un corps d'élément (7) en forme de parallélépipède rectangle insérable dans le mur de bâtiment (2) et formant au moins une face avant, une face supérieure (10) et une face inférieure (9), avec un canal (8) formé dans un tuyau auxiliaire (11) et à travers lequel une partie de tuyau en forme de U pouvant être raccordé à l'élément de chauffage ou sanitaire (3) a été inséré, de telle sorte que ladite partie de tuyau fasse saillie sur une face supérieure de l'élément, au niveau d'une ouverture supérieure et d'une ouverture inférieure (8', 8"), l'ouverture supérieure ayant été prévue contre la face avant du corps d'élément (7) en forme de parallélépipède rectangle, le canal (8) ayant été formé par le tuyau auxiliaire s'étendant dans le corps d'élément (7) en forme de parallélépipède rectangle,
et **caractérisé en ce que**
les ouvertures supérieure et inférieure sont constituées par une extrémité du tuyau auxiliaire ouverte, en saillie et dans laquelle la partie de tuyau (11) a été reçue de manière amovible.

2. Elément selon la revendication 1, **caractérisé en ce que** le tuyau auxiliaire est un tuyau à ailettes.

3. Elément selon la revendication 1 ou 2, **caractérisé en ce que** la partie de tuyau (11) a été conçue sous la forme d'un tuyau métallique.

4. Elément selon la revendication 1 ou 2, **caractérisé en ce que** la partie de tuyau (11) est en plastique.

5. Elément selon une des revendications précédentes, **caractérisé en ce que** le diamètre interne du tuyau à ailettes (13) est supérieur au diamètre externe de la partie de tuyau (11).

6. Elément selon une des revendications précédentes, **caractérisé en ce que** le corps d'élément est constitué, au moins dans un segment partiel, d'un matériau d'isolation thermique.

7. Elément selon la revendication 6, **caractérisé en ce que** le corps d'élément est constitué, au moins dans un segment partiel, de mousse rigide synthétique et / ou de béton d'argile expansée et / ou d'un matériau minéral moussé.

8. Elément selon la revendication 7, **caractérisé en ce que** le corps d'élément est constitué, au moins dans un segment partiel, de verre mousse.
